# EUROPÄISCHE PATENTSCHRIFT

(11) **EP 1 038 672 B1**
(45) Veröffentlichungstag und Bekanntmachung des Hinweises auf die Patenterteilung: **03.12.2003**
(21) Anmeldenummer: 00103375.2
(22) Anmeldetag: 23.02.2000
(51) Int. Cl.: B41F 27/12

(54) **Einrichtung zum Spannen von Druckplatten in Spannkanälen reduzierter Grösse**
Device for tensioning of printing plates in lock-up gaps having a reduced size
Dispositif de tension des plaques à imprimer dans des gorges de calage ayant une taille réduite

(30) Priorität: 26.03.1999 DE 19913701; 19.01.2000 FR 0000635
(43) Veröffentlichungstag der Anmeldung: 27.09.2000
(73) Patentinhaber: Heidelberger Druckmaschinen Aktiengesellschaft, 69115 Heidelberg (DE)
(72) Erfinder: Chagnon, Frank, 60340 S'Lev D'Esserent (FR)
(74) Vertreter: Isenbruck, Günter, Dr.

(56) Entgegenhaltungen:
- EP-A- 0 639 454
- EP-A- 0 680 826
- EP-A- 0 741 021
- DE-A- 19 729 375
- DE-U- 29 600 845
- US-A- 3 727 551
- US-A- 5 213 038

## Beschreibung

Aus EP 0 639 454 B 1 ist eine Vorrichtung mit einem zurückziehbaren Haken zum Halten einer Druckplatte auf einem Tragzylinder in einer Rotationsdruckmaschine sowie eine Rotationsdruckmaschine mit einer derartigen Vorrichtung bekannt geworden.

Die Vorrichtung zum Halten einer Druckplatte auf einem Tragzylinder an einer Rotationsdruckmaschine befindet sich an einem Tragzylinder mit einer äußeren zur Drehachse des Tragzylinders zylindrischen Umfangsfläche und wenigstens einer inneren Längsbohrung, die in der äußeren Umfangsfläche mittels eines Längsschlitzes mündet. In der Längsbohrung sind Mittel zum Zurückhalten, insbesondere eines hinteren Endteiles der Druckplatte in dem Schlitz, die im übrigen bezüglich des Tragzylinders mit einem vorderen Rand bezüglich eines vorgegebenen Drehsinns des Tragzylinders um seine Drehachse gehalten ist, vorgesehen, indem die Platte in aufgewickeltem Zustand auf der äußeren Umfangsfläche des Tragzylinders gespannt ist. Ferner sind hakenbildende Mittel mit wenigstens einem radial zur Drehachse des Tragzylinders äußeren und entgegen der Drehrichtung weisenden Haken ausgebildet. Ferner sind Mittel zum Betätigen der hakenbildenden Mittel vorgesehen, die wenigstens teilweise in der Bohrung des Tragzylinders angeordnet sind und geeignet sind, den Haken in gesteuerter Weise hin und her zu bewegen. Zwischen einer in bezug auf den Drehsinns des Tragzylinders vorderen Endposition zum Ermöglichen des Einhakens oder Aushakens der hinteren Endfalte an dem Haken und einer in bezug auf den Drehsinn des Tragzylinders hinteren Endposition, um auf die hintere auf den Haken gehakte Endfalte eine Zugkraft entgegen dem Drehsinn des Tragzylinders auszuüben, wobei der Haken dann in das Innere des Schlitzes bezüglich der äußeren Umfangsfläche des Tragzylinders zurückgezogen ist. Die hakenbildenden Mittel sind ferner in den Schlitz eingelassen und der Haken steht in der vorderen Endposition über die äußere Umfangsfläche des Tragzylinders über. Die Betätigungsmittel sind geeignet, während der Bewegung von der vorderen Endposition zu der hinteren Endposition das Zurückziehen des Hakens in den Schlitz und während der Bewegung von der hinteren Endposition zu der vorderen Endposition das Vorspringen des Hakens bezüglich der äußeren Umfangsfläche des Tragzylinders zu veranlassen. Die hakenbildenden Mittel umfassen mindestens ein längsgerichtetes Blatt, das einen ersten bezüglich der Drehachse des Tragzylinders radial inneren Endbereich aufweist, der mit einer Spannstange im Inneren der Bohrung fest verbunden ist und einen zweiten längsgerichteten Endbereich, der sich bezüglich der Drehachse des Tragzylinders radial außerhalb befindet und der den Haken bildet, und das Blatt zwischen seinem ersten Endbereich und seinem zweiten Endbereich elastisch verformt.

Aus EP 0 678 383 A1 ist eine Vorrichtung zum Wechsel von Druckformen an Rotationsdruckmaschinen bekannt. Beide Enden einer Druckform sind im Kanal eines Druckformzylinders aufgenommen, wobei die Oberfläche der Druckform um den Druckformzylinder herumgewunden ist. Gemäß dieser Lösung ist eine eine derzeit auf dem Druckformzylinder befindliche Druckform A aufnehmende Einrichtung vorgesehen, die die auf dem Druckformzylinder befindliche Druckform A aufnimmt, nachdem diese von den Spanneinrichtungen des Druckformzylinders freigegeben ist sowie eine Einrichtung zur Zufuhr einer neuen Druckform B, welche eine neu aufzubringende Druckform an den Druckformzylinder herantransportiert. Die hier offenbarte Vorrichtung zeichnet sich dadurch aus, daß in einem geringen Abstand von der Mantelfläche des Druckformzylinders horizontal bewegbare Halteelemente einer Vorderkante einer zuzuführenden Druckform fixieren, bis ferngesteuerte anstellbare schwenkbare Haltemittel die Vorderkante der zuzuführenden Druckform B an die Mantelfläche des Druckformzylinders anstellen.

EP 0 734 859 A1 bezieht sich auf eine Einrichtung zum Wechseln von Druckformen. Eine schwenkbare Druckformladeeinheit umfaßt sowohl ein Druckformzuführ- als auch ein Druckformentfernungsfach. Die Druckformladeeinheit ist sowohl in einer Arbeitsposition an den Kanal eines Druckformzylinders mit Klemmeinrichtungen als auch in eine Ladeposition schwenkbar, in der die Druckformladeeinheit aus der Arbeitsposition zurückgezogen ist. Die in eine vertikale Ladeposition schwenkbare Druckformladeeinheit ist an ein Halteelement anschwenkbar, an welchem ein Einlaufbereich für eine vom Druckformzylinder abzunehmende Druckform und Fördereinrichtungen für eine auf den Druckformzylinder aufzubringende Druckform vorgesehen sind.

EP 0 741 021 A1 offenbart eine Vorrichtung zur Verbindung von Halteelemente mit einer Traverse eines Druckformzylinders. Die Vorrichtung erlaubt das Fixieren einer biegsamen Druckform auf dem Umfang des Druckformzylinders einer Rotationsdruckmaschine, wobei die Vorderkante der biegsamen Druckform eine Vorderkante eines Kanals des Druckformzylinders übergreift und die Hinterkante der biegsamen Druckform durch mindestens ein an der Traverse betätigbar anordnenbares federndes Halteelement fixierbar ist, welches an dem dem Umfang zugewandten Ende einen hakenförmigen Vorsprung aufweist und ist dadurch gekennzeichnet, daß mehrere nebeneinander anordnenbare Halteelemente an der Traverse mit Arretierungen formschlüssig verriegelbar sind. Die Halteelemente können in Führungen an der Traverse vertikal eingeführt werden.

Die Vorrichtung ist anwendbar bei der Montage von Druckformen ohne Werkzeug.

EP 0 680 826 A2 betrifft eine Vorrichtung zum Befestigen einer biegsamen Druckplatte. Diese umfaßt eine in Achsrichtung verlaufende Zylindergrube, die an einer Kante den vorlaufenden Plattenschenkel trägt und in der eine um ihre Achse drehbare Spindel angeordnet ist. An der Spindel sind entweder eine die Breite der Druckplatte aufweisende oder mehrere über die Breite der Druckplatte verteilte, um etwa 90° hakenförmig abgewinkelte Blattfedern angeordnet. Diese erfassen formschlüssig den nachlaufenden Plattenschenkel. Die Spindel weist eine Mitnahmekante auf, mit der sie an einer insbesonderen V-förmig ausgebildeten Kerbe des vorlaufenden Plattenschenkels angreifend diesen spannt.

US 5,213,038 bezieht sich auf eine Plattenwechselvorrichtung für Rotationsdruckmaschinen. Eine Spannwelle ist in einer Bohrung im Umfangsbereich eines Plattenzylinders aufgenommen und enthält eine Aufnahmeöffnung über fast ihrer gesamten Länge. In der Aufnahmeöffnung sind eine Anzahl von Blattfedern aufgenommen. Jede Blattfeder ist U-förmig ausgebildet. Ein Ende ist mit einem Andrückbereich versehen, der die Vorderkante der Druckform gegen eine Wand des Spannkanals drückt. Das andere Ende der U-förmigen Blattfeder umfaßt einen gebogenen Bereich, mit dem ein abgekantetes Ende der Druckform ergriffen und an der Umfangsfläche des Plattenzylinders gehalten wird.

Mittels eines Vorspannelementes wird die Spannwelle in ihre jeweilige bestimmte Verdrehrichtung bewegt. Eine Betätigungseinrichtung ist mit einem Ende der Spannwelle gekoppelt. Eine Andrückrolle erstreckt sich in axialer Richtung des Plattenzylinders im Bereich der Umfangsfläche des Plattenzylinders und ist mittels eines Antriebes auf die Vorderkante der Druckform zu oder von dieser wegbewegbar. Mit einer Steuereinheit werden die Bewegungen der Spannwelle, des Vorspannelementes, der Anzahl der Blattfedern, der Spannwellenbetätigungseinrichtung sowie der Andrückrolle zu jeweils aufeinander abgestimmten Zeitpunkten koordiniert.

Ausgehend vom skizzierten Stand der Technik liegt der Erfindung die Aufgabe zugrunde, das Aufziehen einer endlichen Druckplatte auf einen Druckformzylinder von Hand oder mittels automatischer Druckformzuführeinrichtungen zu erleichtern bzw. zu verbessern.

Erfindungsgemäß wird diese Aufgabe dadurch gelöst, dass bei einer Vorrichtung zum Halten einer Druckform am Umfang eines Druckformzylinders, wobei eine Vorderkante der Druckform eine Vorderkante eines sich entlang der Umfangsfläche des Druckformzylinders erstreckenden Spannkanals übergreift und die Hinterkante der biegsamen Druckform durch mindestens ein an einer Spannwelle befestigtes Federelement fixierbar ist, einzelne Federelemente nebeneinander angeordnet sind und die an der Spannwelle aufgenommenen, individuell gelagerten Federelemente die Hinterkante der Druckform mit Spiel hintergreifen, wobei die Enden der Federelemente die Hinterkante innerhalb des Spannkanales, welcher von einer eine Ausnehmung aufweisenden Kanalseitenwand begrenzt ist und sich trapezförmig, ausgehend von einer Innenfläche einer Zylinderbohrung in Richtung eines druckfreien Raumes in radialer Richtung erstreckt, untergreifen und dass die die Hinterkante die Druckform untergreifenden Enden der Federelemente in die Ausnehmung der Kanalseitenwand des Spannkanales im Druckformzylinder eintauchen.

Die mit dieser Lösung einhergehenden Vorteile erlauben es, Druckformen sowohl manuell als auch mittels automatischer Druckformzuführeinrichtungen wesentlich leichter aufzuziehen, da das Spiel zwischen Federelementen, die die Druckformhinterkante untergreifen, beim Aufziehvorgang der Druckform Relativbewegungen der Druckform zur Zylindermantelfläche zuläßt, bevor die Spanneinrichtung betätigt wird und die Druckform gespannt wird. Mittels des vorgesehenen Spiels lassen sich Ungenauigkeiten bei der Druckformherstellung einfach kompensieren, ohne daß beispielsweise eine neue Druckform hergestellt werden müßte, sollten die Kanten nicht exakt abgewinkelt sein.

In weiterer Ausgestaltung des der Erfindung zugrundeliegenden Gedankens, sind die Federelemente mittels individueller Abstützstifte, von denen je einer einem Federelement zugeordnet ist, im Kanal der Spannwelle abgestützt. Diese Lösung läßt die Verwendung von Druckformen zu, deren Hinterkante nicht exakt gefertigt wurde, da die individuellen Federelemente sich Unregelmäßigkeiten an der

Druckformhinterkante leichter anpassen können als sich beispielsweise durchgehend über die gesamte Breite erstreckende Federelemente. Durch das Hinausragen der Enden der Federelemente über die Oberfläche der Spannwelle kann den Federelementen eine hohe Elastizität verliehen werden; dies wird noch dadurch unterstützt, daß die Federelemente in eine sich in axialer Richtung am Druckformzylinder erstreckende Ausnehmung im Bereich des Spannkanals eintauchen und somit die Hinterkante der aufzuziehenden Druckform über einen größeren Bereich von der Unterseite aus untergreifen, so daß diese auf den Umfang des Druckformzylinders relativ beweglich bleibt, ohne den Spannbereich des Federelementes zu verlassen.

Bei Betätigung einer die Spannwelle verdrehenden Stelleinheit, die an der Stirnseite des Zylinders vorgesehen sein kann, wird die Hinterkante der Druckform in Richtung auf eine Nase an der Vorderkante des Spannkanals des Druckformzylinders bewegt. Dadurch verkleinert sich der druckfreie Raum erheblich, die Platte ist auf der Oberfläche des Druckformzylinders in optimaler Position fixiert.

Die Stellbewegung der Stelleinheit, beispielsweise als pneumatischer Schnellzylinder mit Schnellentlüftung ausgebildet, wird mittels eines Stellhebels auf den Spannwellenansatz übertragen. Der Spannhebel ist von einem Bügel umschlossen; der Bügel kann auch dazu dienen, die Stellbewegung des Spannhebels zu begrenzen.

Die Spannwelle, an der die einzelnen Federelemente gelagert sind, ist in drei Lagerungspunkten, ausgebildet als sich ringförmig erstreckende Flächen, im Druckformzylinder gelagert, an beiden Stirnseiten des Zylinders sowie mittig, so daß eine leichtgängige Betätigung der Spannwelle gewährleistet ist. Über seitliche Öffnungen, am Zylinder, kann die Spannwelle komplett aus dem Druckformzylinder seitlich herausgezogen werden.

Die erfindungsgemäße Vorrichtung läßt sich besonders vorteilhaft in Druckformzylindern von Rotationsdruckmaschinen verwenden, seien es Bogenoder Rollenrotationsdruckmaschinen. Der geringe, verbleibende nicht druckende Bereich am Spannkanal spart den Druckereien erhebliche Kosten an Papier ein.

Anhand einer Zeichnung sei die Erfindung nachstehend detaillierter erläutert:

Es zeigt:
- Fig. 1: die Längserstreckung einer in perspektivischer Darstellung gezeigten Spannwelle mit drei Lagerungsstegen,
- Fig.2: eine Explosionszeichnung der Spannwelle in perspektivischer Darstellung,
- Fig. 3: ein Querschnitt durch die Spannwelle,
- Fig. 4: die perspektivische Seitenansicht einer Zylinderstirnfläche,
- Fig. 5: die Draufsicht auf eine Zylinderstirnfläche mit drei Querschnittsdarstellungen längs der Spannwelle,
- Fig. 6: ein Detail der den Spannkanal begrenzenden Flächen, und
- Fig. 7: die in den Spannkanal eingehängten Vorder- und Hinterkante einer Druckform.

In der Darstellung gemäß Fig. 1 ist die Längserstreckung einer in perspektivischer Ansicht wiedergegebenen Spannwelle mit drei Lagerungsstegen A, B, C wiedergegeben.

An der Spannwelle 1 sind zwei äußere Lagerungsstege A, B vorgesehen sowie ein mittlerer Lagerungssteg C. Der mittlere Lagerungssteg C teilt die Spannwelle 1 in zwei Abschnitte, wobei die beiden Abschnitte gleich lang sind. Die Spannwelle 1 wird entlang der axialen Erstreckung von einer Ausnehmung durchzogen, in der einzelne, nebeneinander an der Spannwelle 1 montierte Federelemente 2 vorgesehen sind. Diese Federelemente 2 sind aus Klarheitsgründen in der perspektivischen Ansicht gemäß Fig. 1 fortgelassen.

Fig.2 zeigt eine Explosionszeichnung der Spannwelle in perspektivischer Darstellung.

Die Spannwelle 1 umfaßt eine sich in axialer Richtung erstreckende Ausnehmung, hier nicht näher dargestellt, in die einzelne Federelemente 2 eingelassen sind. Die Federelemente 2 umfassen sowohl Längsschlitze D als auch sich vertikal erstreckende Langlöcher, mit denen die Federelemente 2 mittels steifer, in der Ausnehmung befestigte Abstützstifte 3 in der Ausnehmung des Druckformzylinders arretiert werden können. Dazu sind die Federelemente 2 an den Abstützstiften 3 mit Schrauben 5 befestigt, die mit einem Kragenansatz 6 versehen sind. Im gezeigten Ausführungsbeispiel der Spannwelle 1 sind acht Federelemente 2 nebeneinanderliegend angeordnet in den Kanal 19 des Druckformzylinders 20 eingelassen, wobei die die Federelemente 2 abstützenden Abstützstifte 3 von der sich axial erstreckenden Ausnehmung aufgenommen sind.

Die Spannwelle 1 ist an ihren endseitigen Stirnseiten A, B mit Spannansätzen 8, auch als Torsionsstangen bezeichnet, versehen, die im dargestellten Ausführungsbeispiel als Spannansatz mit quadratischem Profil ausgebildet sind. Dreieckförmige Profile oder Mehrkeilprofile, die eine formschlüssige Verbindung mit einem ansetzbaren Spannwerkzeug oder einem pneumatisch oder hydraulisch betätigbaren Spannwerkzeug ermöglichen, sind ebenfalls denkbar. Der in Fig. 2 dargestellte Lagerungssteg A wird von einem mit einer Öffnung versehenen Lagerschild 7 umschlossen, der auf einer Ausnehmung der Stirnseite des Druckformzylinders 1 befestigt werden kann.

Der aus dem Lagerungssteg A der Spannwelle 1 herausragende Spannansatz 8 ist von einer Öffnung im Stellhebel 10 umschlossen. Zur Begrenzung der Bewegung des Stellhebels 10 und zur Rückmeldung der Spannungsposition der Spannwelle 1, ist der Stellhebel 10 von einem Bügel 14 umfaßt, der seitlich an der Stirnseite des Druckformzylinders verschraubt werden kann. Während der Stellhebel 10 an seinem unteren Ende mit einem Stellzylinder 11 über zwei Schrauben verbunden ist, ist an seinem oberen Ende ein Anstellelement 15 vorgesehen, welches mit einer Feder 24 versehen ist, so daß über den an der Oberseite des Handstellelementes 15 vorgesehenen Ansatz eine manuelle Verstellung des Stellhebels 10 und damit der Spannwelle 1 möglich bleibt. Der Ansatz für das Werkzeug am oberen Teil des Handstellelementes 15 kann beispielsweise als Steckschlüsselansatz ausgeführt sein - sei es als Vierkant-, Sechskant- oder Mehrkeilprofil.

Der am unteren Ende vorgesehene, über ein Joch mit dem unteren Teil des Stellhebels 10 an der Zylinderstirnseite gelagerte Stellzylinder 11 ist mit einer Schnellentlüftung 12 versehen, so daß dessen Betätigung sehr schnell erfolgen kann. Die Betätigungszeit für die Bewegung der Spannwelle 1 kann somit auf ein Minimum reduziert werden.

Fig. 3 zeigt einen Querschnitt durch die Spannwelle 1 in einem etwas vergrößertem Maßstab.

Die Spannwelle 1 ist in ihrer axialen Erstreckung mit einer Ausnehmung versehen, in welche die Abstützstifte 3 eingelassen sind, an denen die Federelemente 2 aufgenommen werden. Die einzelnen Abstützstifte 3 werden gemäß Fig. 3 von Schrauben 5 durchsetzt, die mit einem Kragenelement 6 versehen sind. Die Schrauben 5 erstrecken sich in ein Gewinde, das im Inneren der Spannwelle 1 ausgebildet ist. Mittels der Schraube 5 und des Kragens 6 sind die Federelemente 2 mit dem Abstützstift 3 verbunden. Mit der Achse der Spannwelle 1 fluchtend, ist mittig an dieser ein Spannansatz 8 ausgebildet, in der Ausführung gemäß Fig. 3 als Vierkant.

Fig. 4 zeigt eine perspektivische Draufsicht auf eine Zylinderstirnfläche des Druckformzylinders.

Gemäß der Draufsicht ist an der Stirnfläche 21 eine den Zylinderzapfen 22 umgebende Ausnehmung geschaffen, die mittels einzelner abnehmbarer Abdeckungen gegen Verunreinigung geschützt werden kann. In den Zylinder 20, dessen Umfangsfläche teilweise weggeschnitten ist, sind die Federelemente 2 eingelassen, mit denen die Hinterkante 18 der Druckform 16 gehalten wird. Zur Darstellung der unter den abnehmbaren Segmenten angeordneten Komponenten der Spanneinrichtung sind die Abdeckungen entfernt. Die Abdeckungen können an den stiftförmig vorstehenden Bolzen befestigt werden.

Am Zylinderzapfen 22 ist das Lagerschild 7 aufgenommen, von welchem der Lagersteg A der Spannwelle 1 umschlossen wird. Zwischen Lagerschild 7 und dem Aufsatz 9 ist der obere Hebelarm des Stellhebels 10 dargestellt, der - hier verdeckt durch den Aufsatz 9 - den Spannwellenansatz 8 umschließt. Davorliegend ist die Kupplung 23 dargestellt. Der Stellhebel 10 erstreckt sich entlang der Stirnseite 21 des Druckformzylinders 20, wobei die den Stellhebel 10 betätigende Stelleinheit 11 im unteren Bereich der Stirnseite 21 angeflanscht ist. Die beispielsweise als pneumatischer Stellzylinder ausgeführte Stelleinheit 11 kann mit einer Schnellentlüftung 12 versehen sein, so daß sich die Stellzeiten drastisch verkürzen lassen.

An der Kupplung 9 ist der Werkzeugansatz für eine manuelle Betätigungseinrichtung vorgesehen, vergleiche auch Fig. 5. Mittels eines Werkzeuges läßt sich ein unterhalb des Ansatzpunktes 15 vorgesehener Bolzen verdrehen, der durch eine Feder 24 vorgespannt ist, mit der der Spannwellenansatz und der Stellhebel 10 betätigbar ist.

Fig. 5 zeigt die Seitenansicht der Druckformzylinderstirnfläche 21 sowie im Detail drei Querschnitte durch die Spannwellenlagerung.

Der Stellhebel 10 ist an seinem unteren Ende mit der Stelleinheit 11 verbunden und umfaßt mit seinem oberen Ende - wie bereits oben dargelegt - den Spannwellenansatz 8 der Spannwelle 1. Der Stellhebel 10 ist von einem Bügel 14 umschlossen, mit der der Stellweg begrenzt wird. In der Draufsicht auf die Stirnfläche 21 des Druckformzylinders 20 ist die Kupplung 23 montiert, die sich auf einem Absatz oberhalb des Zapfens 22 des Druckformzylinders 20 befindet. In der Zeichenebene gemäß Fig. 5 vor der Kupplung 23 liegend, ist der Aufsatz 9 dargestellt, welcher die Kupplung 23 partiell verdeckt.

Das Detail gemäß Fig. 5 oben links zeigt die Ansicht des Stellhebels 10 bei entfernter Kupplung 23 oberhalb des Zylinderzapfens 22. Der Stellhebel 10 umschließt den Spannwellenansatz 8 und umfaßt eine unterhalb des Entriegelungselementes 15 liegende Feder 24, die das Entriegelungselement 15 umschließt. Durch Verdrehen des Entriegelungselementes 15 kann bei Druckabfall in der pneumatischen Stelleinheit 11, welche durchaus ein handelsüblicher Pneumatikzylinder sein kann, eine Betätigung der Spannwelle 1 gewährleistet werden. Im danebenliegenden Detail der Fig. 5 ist der Stellhebel 10 entfernt, wodurch das Lagerschild 7 sichtbar ist. In diesem ist ein Lagersteg A der Spannwelle 1 aufgenommen und kann mittels des Schmiernippels mit einer Fettfüllung oder dergleichen versehen werden, um dessen leichte Bewegbarkeit zu gewährleisten. Nach Demontage des Lagerschildes 7 von der Zylinderstirnfläche 21 kann die Spannwelle 1 seitlich aus der Bohrung im Druckwerkzylinder 20 entnommen werden, ohne daß sie zuvor demontiert werden müßte. An der Spannwelle 1 können die Federelemente 2, die Abstützstifte 3 sowie die Verschraubungen 5 verbleiben.

In den Darstellungen gemäß der Figuren 6 und 7 ist die Geometrie des Spannkanales detaillierter wiedergegeben.

Fig. 6 zeigt den Kanal 19 im Druckformzylinder 20 in vergrößertem Maßstab. Der Kanal 19 wird von einer linken Kanalseitenwand 19.1 sowie einer gegenüberliegenden Kanalseitenwand 19.2 begrenzt, in welchen eine Ausnehmung F eingelassen ist. Der sich zwischen den gegenüberliegenden Kanten der Kanalseitenwände 19.1, 19.2 des Kanales 19 ergebende druckfreie Raum G beträgt wenige Millimeter. Von der Innenfläche 26 der Zylinderbohrung erstreckt sich der Spannkanal 19 trapezförmig nach außen.

Wie in Fig. 7 dargestellt, kann der obere Teil des Federelementes 2 in die Ausnehmung F eintauchen und untergreift den hinteren Bereich einer Druckform 16 innerhalb eines Bereiches L, wie in Fig. 7 angedeutet. Dadurch verbleibt während des Aufziehvorganges der Druckform 16 genügend Spiel T im Kanal 19, um ein korrektes Einführen der Druckformhinterkante 18 in den Kanal 19 zu gewährleisten. Auch wenn der abgewinkelte Bereich der Druckformhinterkante 18 zu kurz oder unregelmäßig oder schrägverlaufend ausgebildet ist, vermögen die individuell an der Spannwelle 1 befestigten Federelemente 2 einzelne Bereiche der Hinterkante zuverlässig zu ergreifen und nach erfolgter Betätigung der Stelleinheit 11 auch zu spannen. Beim Spannvorgang erfolgt eine Bewegung der Druckformhinterkante 18 auf die Druckformvorderkante 17 zu, die über den Radius R der Kanalseitenwand 19.1 des Kanales 19 eingehangen ist. Wir die Spannwelle 1 verdreht, passen sich die individuell gelagerten Federelemente 2 jeweils der Kontur der Druckformhinterkante 18 an und spannen diese. Durch das Eintauchen der oberen Abschnitte der Federelemente 2 in die Ausnehmung F, J läßt sich ein Spiel T zwischen der die Ausnehmung F, J begrenzenden Fläche und der Druckformhinterkante 18 erzeugen, welche die korrekte Befestigung auch weniger exakt gefertigter Druckformen 16 im Kanal 19 gewährleistet.

### Bezugszeichenliste

- A: Lagersteg
- B: Lagersteg
- C: mittlere Lagerung
- D: Längsöffnung
- E: Federanstellung
- F: Oberfläche
- G: druckfreier Raum
- H: Planfläche
- I: Planfläche
- J: Planfläche
- K: zylindrische Fläche
- R: Radius
- T: Spiel
- L: Ergreifungsbereich

- 1: Spannwelle
- 2: Federelement
- 3: Abstützstift
- 4: Verbindungselement
- 5: Schraube
- 6: Kragen
- 7: Lagerschild
- 8: Spannwellenansatz
- 9: Kupplung
- 10: Stellhebel
- 11: Stellzylinder
- 12: Schnellentlüftung
- 13: Ausnehmung
- 14: Bügel
- 15: Entriegelungselement
- 16: Druckform
- 17: Vorderkante
- 18: Hinterkante
- 19: Kanal
- 19.1: linke Kanalseitenwand
- 19.2: Kanalseitenwand
- 20: Zylinder
- 21: Stirnfläche, seitlich
- 22: Zapfen
- 23: Kupplung
- 24: Feder
- 25: Außenfläche/Spannwelle
- 26: Innenfläche/Druckformzylinderbohrung

## Patentansprüche

1. Vorrichtung zum Halten einer Druckform (16) am Umfang eines Druckformzylinders (20), wobei eine Vorderkante (17) der Druckform (16) eine Vorderkante eines sich entlang der Umfangsfläche des Druckformzylinders (20) erstreckenden Spannkanals (19) übergreift und die Hinterkante (18) der biegsamen Druckform (16) durch mindestens ein an einer Spannwelle (1) befestigtes Federelement (2) fixierbar ist, wobei einzelne Federelemente (2) nebeneinander angeordnet sind und die an der Spannwelle (1) aufgenommenen, individuell gelagerten Federelemente (2) die Hinterkante (18) der Druckform (16) mit Spiel (T) hintergreifen, **dadurch gekennzeichnet, dass** die Enden der Federelemente (2) die Hinterkante (18) innerhalb des Spannkanals (19), welcher von einer eine Ausnehmung (F, J) aufweisenden Kanalseitenwand (19.2) begrenzt ist und sich trapezförmig ausgehend von einer Innenfläche (26 ) einer Zylinderbohrung in Richtung eines druckfreien Raumes (G) in radialer Richtung erstreckt, untergreifen und dass die die Hinterkante (18) der Druckform (16) untergreifenden Enden der Federelemente (2) in die Ausnehmung (F, J) der Kanalseitenwand (19.2) des Spannkanals (19) im Druckformzylinder (20) eintauchen.

2. Vorrichtung zum Halten einer Druckform gemäß Anspruch 1, **dadurch gekennzeichnet, daß** die Federelemente (2) mittels individueller Abstützstifte (3) im Kanal der Spannwelle (1) abgestützt sind.

3. Vorrichtung zum Halten einer Druckform gemäß Anspruch 1, **dadurch gekennzeichnet, daß** die Federelemente (2) mit einem wesentlichen Abschnitt ihrer Länge über die Umfangsfläche (25) der Spannwelle (1) hinausragen.

4. Vorrichtung zum Halten einer Druckform gemäß Anspruch 1, **dadurch gekennzeichnet, daß** das die Hinterkante (18) der Druckform (16) hintergreifende Ende des Federelementes (2) die Hinterkante (18) in Richtung eines Radius (R) der Linken Kanalseitenwand (19.1) spannt.

5. Vorrichtung zum Halten einer Druckform gemäß Anspruch 1, **dadurch gekennzeichnet, daß** die Spannwelle (1) über einen Spannwellenansatz (8) mittels eines an der Stirnfläche (21) des Druck- formzylinders (20) gelagerten Stelleinheit betätigt wird.

6. Vorrichtung zum Halten einer Druckform gemäß Anspruch 1, **dadurch gekennzeichnet, daß** mittels eines Bügels (14, 15) die Bewegung eines Stellhebels (10) begrenzbar ist.

7. Vorrichtung zum Halten einer Druckform gemäß Anspruch 6, **dadurch gekennzeichnet, daß** an der Stirnseite (21) des Druckformzylinders (20) eine Stelleinheit (11) gelagert ist, mit welcher die Spannwelle ( 1 ) betätigbar ist.

8. Vorrichtung zum Halten einer Druckform gemäß Anspruch 1, **dadurch gekennzeichnet, daß** die Spannwelle (1) mit drei Lagerstegen (A, B, C) in einer Bohrung des Druckformzylinders (20) aufgenommen ist.

9. Vorrichtung zum Halten einer Druckform gemäß Anspruch 1, **dadurch gekennzeichnet, daß** die Spannwelle (1) nach Demontage eines von Lagerschilden (7, 23) komplett aus dem Druckformzylinder (20) entnehmbar ist.

10. Druckformzylinder mit einer Vorrichtung zum Halten einer Druckform, gemäß einem oder mehrerer der Ansprüche 1 bis 9.

11. Druckwerk einer Rotationsdruckmaschine mit einer Vorrichtung zum Halten einer Druckform am Umfang eines Druckformzylinders gemäß einem oder mehrerer der Ansprüche 1 bis 9.

12. Druckwerk einer Rotationsdruckmaschine mit einem Druckformzylinder, der eine Vorrichtung zum Halten einer Druckform am Umfang eines Druckformzylinders gemäß einem oder mehrerer der Ansprüche 1 bis 9 enthält.

## Claims

1. Device for holding a printing form (16) on the circumference of a printing form cylinder (20), wherein a leading edge (17) of the printing form (16) extends over the leading edge of a tensioning gap (19) extending along the circumferential surface of the printing form cylinder (20) and the trailing edge (18) of the flexible printing form (16) is fixable by at least one spring element (2) fastened to a tensioning shaft (1), wherein individual spring elements (2) are arranged adjacent to each other and the spring elements (2) that are received on the tensioning shaft (1) and supported individually (2) extend behind the trailing edge (18) of the printing form (16) with play (T), **characterized in**
**that** the ends of the spring elements (2) extend underneath the trailing edge (18) within the tensioning gap (19), which is limited by a gap side wall (19.2) having a recess (F, J) and extends in a trapezoidal shape from an interior surface (26) of a cylinder bore in the direction of a non-printing area (G) in the radial direction, and that the ends of the spring elements (2) extending under the trailing edge (18) of the printing form (16) enter into the recess (F, J) of the gap side wall (19.2) of the tensioning gap (19) in the printing form cylinder (20).

2. Device for holding a printing form according to claim 1,
**characterized in**
**that** the spring elements (2) are supported in the gap of the tensioning shaft (1) by individual support pins (3).

3. Device for holding a printing form according to claim 1,
**characterized in**
**that** the spring elements (2) protrude beyond the circumferential surface (25) of the tensioning shaft (1) with a major section of their length.

4. Device for holding a printing form according to claim 1,
**characterized in**
**that** the end of the spring element (2) extending under the trailing edge (18) of the printing form (16) tensions the trailing edge (18) in the direction of a radius (R) of the left-hand gap side wall (19.1).

5. Device for holding a printing form according to claim 1,
**characterized in**
**that** the tensioning shaft (1 ) is actuated via a tensioning shaft attachment (8) by means of an actuating unit supported on the end face (21) of the printing form cylinder.

6. Device for holding a printing form according to claim 1,
**characterized in**
**that** the movement of an actuating lever (10) is limitable by means of a bracket (14, 15).

7. Device for holding a printing form according to claim 6,
**characterized in**
**that** an actuating unit (11) for actuating the tensioning shaft (1) is supported on the end face (21) of the printing form cylinder (20).

8. Device for holding a printing form according to claim 1,
**characterized in**
**that** the tensioning shaft (1) is received in a bore of the printing form cylinder (20) via three bearing webs (A, B, C).

9. Device for holding a printing form according to claim 1,
**characterized in**
**that** the tensioning shaft (1) is completely removable from the printing form cylinder (20) after a demounting of one of several bearing plates (7, 23).

10. Printing form cylinder with a device for holding a printing form according to one or
more of the preceding claims 1 to 9.

11. Printing unit of a rotary printing press with a device for holding a printing form on the circumference of a printing form cylinder according to one or more of claims 1 to 9.

12. Printing unit of a rotary printing press with a printing form cylinder having a device for holding a printing form on the circumference of the printing form cylinder according to one or more of claims 1 to 9.

## Revendications

1. Dispositif de maintien d'une forme d'impression (16) sur la périphérie d'un cylindre de forme d'impression (20), un bord avant (17) de la forme d'impression (16) saisissant, par le dessus, un bord avant d'une gorge de calage (19) s'étendant le long de la surface périphérique du cylindre de forme d'impression (20), et le bord arrière (18) de la forme d'impression (16) flexible étant susceptible d'être fixé au moyen d'au moins un élément élastique (2) fixé sur un arbre tendeur (1), différents éléments élastiques (2) étant disposés les uns à côté des autres, et les éléments élastiques (2) montés individuellement, supportés sur l'arbre tendeur (1), saisissent par l'arrière, avec un jeu (T), le bord arrière (18) de la forme d'impression (16), **caractérisé en ce que** les extrémités des éléments élastiques (2) saisissent par le dessous le bord arrière (18) dans une gorge de calage mécanique (19), délimitée par une paroi latérale de gorge (19.2), présentant un évidement (F, J), et s'étendant en direction radiale dans la direction d'un espace (G) sans pression, en forme de trapèze, en partant d'une face intérieure (26) d'un perçage cylindrique, et **en ce que** les extrémités, saisissant par le dessous le bord arrière (18) de la forme d'impression (16), des éléments élastiques (2) pénètrent dans l'évidement (F, J) de la paroi latérale de gorge (19.2) de la gorge de calage (19), réalisée dans le cylindre de forme d'impression (20),

2. Dispositif de maintien d'une forme d'impression selon la revendication 1, **caractérisé en ce que** les éléments élastiques (2) sont soutenus dans la gorge de l'arbre tendeur (1) à l'aide de tiges de soutien (3) individuelles.

3. Dispositif de maintien d'une forme d'impression selon la revendication 1, **caractérisé en ce que** les éléments élastiques (2) ressortent de la surface périphérique (25) de l'arbre tendeur (1) par un tronçon notable de leur longueur.

4. Dispositif de maintien d'une forme d'impression selon la revendication 1, **caractérisé en ce que** l'extrémité, saisissant par l'arrière l'arête arrière (18) de la forme d'impression (16), de l'élément élastique (2), tend l'arête arrière (18) dans la direction d'un rayon (R) de la paroi latérale gauche de gorge (19.1).

5. Dispositif de maintien d'une forme d'impression selon la revendication 1, **caractérisé en ce que** l'arbre tendeur (1) est actionné par l'intermédiaire d'un appendice d'arbre tendeur (8), à l'aide d'une unité de réglage montée sur la face frontale (21) du cylindre de forme d'impression (20).

6. Dispositif de maintien d'une forme d'impression selon la revendication 1, **caractérisé en ce que** le déplacement d'un levier de commande (10) est susceptible d'être limité à l'aide d'un étrier (14, 15).

7. Dispositif de maintien d'une forme d'impression selon la revendication 6, **caractérisé en ce qu'**une unité de réglage (11), à l'aide de laquelle l'arbre tendeur (1) est susceptible d'être actionné, est montée sur la face frontale (21) du cylindre de forme d'impression (20).

8. Dispositif de maintien d'une forme d'impression selon la revendication 1, **caractérisé en ce que** l'arbre tendeur (1) est supporté, à l'aide de trois nervures de tourillonnement (A, B, C), dans un perçage du cylindre de forme d'impression (20).

9. Dispositif de maintien d'une forme d'impression selon la revendication 1, **caractérisé en ce que** l'arbre tendeur (10) peut être enlevé complètement du cylindre de forme d' impression (20), après avoir procédé au démontage de l' un des flanques de palier (7, 23).

10. Cylindre de forme d'impression muni d'un dispositif pour le maintien d'une forme d'impression, selon l'une ou plusieurs des revendications 1 à 19.

11. Groupe d'impression d'une machine à imprimer rotative, muni d'un dispositif de maintien d'une forme d'impression sur la périphérie d'un cylindre de forme d'impression selon l'une ou plusieurs des revendications 1 à 9.

12. Groupe d'impression d'une machine à imprimer rotative, muni d'un cylindre de forme d'impression, contenant un dispositif de maintien d'une forme d'impression sur la périphérie d'un cylindre de forme d'impression selon une ou plusieurs des revendications 1 à 9.
